# EUROPÄISCHE PATENTSCHRIFT

(11) **EP 1 769 513 B1**
(45) Veröffentlichungstag und Bekanntmachung des Hinweises auf die Patenterteilung: **26.08.2015**
(21) Anmeldenummer: 05762939.6
(22) Anmeldetag: 14.07.2005
(51) Int. Cl.: H01B 17/00

(54) **KOPPELELEKTRODE ZUM KAPAZITIVEN SPANNUNGSABGRIFF INNERHALB DES ISOLIERKÖRPERS EINER DURCHFÜHRUNG ODER EINES STÜTZERS**
COUPLING ELECTRODE FOR CAPACITIVE VOLTAGE TAPPING WITHIN THE INSULATION BODY OF A DUCT OR AN INSULATOR
ELECTRODE DE COUPLAGE PERMETTANT UNE PRISE DE TENSION CAPACITIVE A L'INTERIEUR DU CORPS ISOLANT D'UN CONDUIT OU D'UN ISOLATEUR SUPPORT

(30) Priorität: 16.07.2004 DE 102004035176
(43) Veröffentlichungstag der Anmeldung: 04.04.2007
(73) Patentinhaber: Siemens Aktiengesellschaft, 80333 München (DE)
(72) Erfinder: ALBERT, Clemens, 63773 Goldbach (DE); ALBERT, Wilfried, 63762 Gross Ostheim (DE); HOHMANN, Stefan, 36100 Petersberg (DE); SPÄCK, Helmut, 63739 Aschaffenburg (DE)
(86) Internationale Anmeldenummer: PCT/EP2005/053380
(87) Internationale Veröffentlichungsnummer: WO 2006/008265

(56) Entgegenhaltungen:
- EP-A- 0 400 491
- DE-U1- 9 300 777

## Beschreibung

Die Erfindung betrifft eine Koppelelektrode zum kapazitiven Spannungsabgriff innerhalb eines Isolierkörpers eines Bauteils, das wenigstens einen in den Isolierkörper eingebetteten mit Hochspannungspotential beaufschlagbaren Leiterabschnitt aufweist, mit einem aus einem halbleitenden Kunststoff bestehenden Elektrodenabschnitt und einem mit dem Elektrodenabschnitt elektrisch verbundenen Anschlusselement, das aus dem Isolierkörper herausführbar ausgestaltet ist.

Die Erfindung betrifft ferner ein Bauteil mit wenigstens einem mit Hochspannungspotential beaufschlagbaren Leiterabschnitt und einem aus Isolierstoff gefertigten Isolierkörper, in dem jeder Leiterabschnitt eingebettet ist.

Eine solche Koppelelektrode und ein solches Bauteil sind aus der EP 0 400 491 A2 bereits bekannt. Die dort gezeigte Koppelelektrode verfügt über einen ringförmigen Elektrodenabschnitt aus einem halbleitenden Kunststoff. An dem Elektrodenabschnitt ist ein als Anschlussstift ausgebildetes Anschlusselement angeformt, so dass zwischen Anschlussstift und Elektrodenabschnitt eine elektrisch leitende Verbindung besteht. Das dort gezeigte Bauteil weist einen Isolierkörper auf, in den die besagte Koppelelektrode eingebettet ist. Dabei ist das Anschlusselement aus dem Isolierkörper herausgeführt, so dass das Potential des Elektrodenabschnittes durch zweckmäßige Anschlussstecker an dem Anschlusselement abgegriffen werden kann. Dabei umschließt der ringförmige Elektrodenabschnitt einen Leiterabschnitt, der sich ebenfalls durch den Isolierkörper hindurch erstreckt, wobei der Leiterabschnitt und der Elektrodenabschnitt koaxial zueinander angeordnet sind. Das beschriebene Bauteil wird als so genannte Durchführung in der Hoch- und Mittelspannungstechnik eingesetzt. Im Betrieb ist der Leiterabschnitt mit einem Hochspannungspotential beaufschlagt, wobei die Koppelelektrode als kapazitives Teilerelement eingesetzt wird, an dem ein zum Hochspannungspotential proportionales Potential erzeugt wird, mit dem die Spannung des Leiterabschnittes verfolgt werden kann. Die vorbekannte Koppelelektrode und das vorbekannte Bauteil weisen den Nachteil auf, dass bei der Herstellung des Isolierkörpers des Bauteils die Koppelelektrode an dem Anschlusselement aufwändig positioniert werden muss. Eine solche Halterung der Koppelelektrode während des Gießformprozesses ist darüber hinaus fehleranfällig, so dass es zu Messungenauigkeiten kommen kann.

Aus der DE930777U1 ist eine Koppelelktrode zum kapazitiven Spannungsabgriff innerhalb eines Isolierkörpers bekannt.

Der Erfindung liegt die Aufgabe zugrunde, eine Koppelelektrode und ein Bauteil der eingangs genannten Art bereitzustellen, die kostengünstig sind, wobei ein genaues Ausrichten der Koppelelektrode innerhalb des gussgeformten Isolierkörpers ermöglicht ist.

Die Erfindung löst diese Aufgabe durch eine aus einem nicht leitfähigen Material bestehende Halterung, die mit dem Elektrodenabschnitt verbunden ist und die Abstellmittel aufweist, mit denen eine isolierte Lagerung des Elektrodenabschnittes ermöglicht ist.

Erfindungsgemäß weist die Koppelelektrode eine nicht leitfähige Halterung auf. Aufgrund der Nichtleitfähigkeit ist es erfindungsgemäß möglich, die Koppelelektrode mit den Abstellmitteln der Halterung beispielsweise auf einem in einer späteren Anwendung Erdpotential aufweisenden Bereich des Bauteils in Kontakt zu bringen, ohne dass dadurch die elektrischen Eigenschaften der Koppelelektrode negativ beeinträchtigt sind. Auf diese Weise wird die Aufgabe der Positionierung der Koppelelektrode und der Ausbildung eines elektrischen Anschlusspunktes erfindungsgemäß getrennt.

Zweckmäßigerweise besteht der Isolierkörper aus Gießharz. Der gewählte halbleitende Kunststoff, aus dem der Elektrodenabschnitt gefertigt ist, und Gießharz weisen einen ähnlichen Wärmeausdehnungskoeffizienten auf, so dass insbesondere bei hohen Temperaturänderungen entstehende mechanische Spannungen innerhalb des Isolierkörpers vermieden sind.

Zweckmäßigerweise ist ein mit einem Leiter verbundener Anschlussstecker vorgesehen, der auf das Anschlusselement aufschiebbar ist. Auf diese Weise ist die Koppelelektrode lösbar mit anderen elektronischen Geräten, beispielsweise Schutzgeräten, verbindbar.

Gemäß einer diesbezüglich zweckmäßigen Weiterentwicklung Dichtmittel vorgesehen, die zum Halten des Anschlusssteckers in dem Isolierkörper eingerichtet sind. Die Dichtmittel sind beispielsweise vor dem Einführen des Anschlusssteckers in dem Isolierkörper des Bauteils angeordnet. Der Anschlussstecker wird dann einfach nachträglich in das Bauteil eingesteckt und dabei auf die Dichtmittel aufgeschoben. Mit Hilfe der Dichtmittel ist neben einem einfachen elektrischen Anschluss der Koppelelektrode auch eine elektrische Isolierung des Anschlusssteckers in dem Bauteil ermöglicht. Die Dichtmittel verhindern darüber hinaus den Eintritt von Feuchtigkeit oder sonstiger Verunreinigungen. Selbstverständlich ist es im Rahmen der Erfindung auch möglich, die Dichtmittel an dem Anschlussstecker zu befestigen, bevor dieser in den Isolierkörper eingeführt wird.

Bei einer diesbezüglich zweckmäßigen Weiterentwicklung bestehen die Dichtmittel aus einem Elastomer. Der Elastomer ist vorteilhafterweise ein Isolierstoff. Ein wie aus dem Stand der Technik bekannt gewordenes anschließendes Vergießen des Anschlusssteckers mit Dichtmaterialien entfällt erfindungsgemäß. Das Elastomer ist beispielsweise ein zweckmäßiger Silikonkautschuk oder dergleichen.

Bei einer bevorzugten Weiterentwicklung der Erfindung sind die Dichtmittel in dem Isolierkörper des Bauteils verrastbar. Hierzu sind in dem Isolierkörper beispielsweise Rastnuten ausgeformt, in welche die Dichtmittel beim Einschieben des Anschlusssteckers gepresst werden. Die Rastnuten befinden sich beispielsweise in einer in dem Isolierkörper vorgesehenen Ausnehmung, in die das Anschlusselement hineinragt. Die Dichtmittel weisen eine solche Elastizität auf, dass einerseits ein Eindringen in die Rastnuten und somit ein Hintergreifen ermöglicht ist. Andererseits ist die Elastizität so eingestellt, dass eine ausreichend hohe Haltekraft bereitgestellt ist, um ein ungewolltes Hinausgleiten des Anschlusssteckers aus dem Isolierkörper zu vermeiden. Die Dichtmittel sind beispielsweise ein einziges Dichtelement.

Vorteilhafterweise enthält der halbleiterfähige Kunststoff Polyphenylensulfid und Kohlefasern. Mit dieser Mischung ist für eine ausreichend hohe Leitfähigkeit gesorgt, wobei der Temperaturausdehnungskoeffizient weitestgehend an denjenigen des üblicherweise bei der Herstellung des Isolierkörpers verwendeten Gießharzes angepasst ist. Mechanische Spannungen zwischen dem Elektrodenabschnitt und dem Isolierkörper mit Materialbrüchen im Gefolge werden auf diese Weise vermieden. Der halbleitfähige Kunststoff besteht vorzugsweise nur aus den beiden besagten Bestandteilen. Jedoch sind im Rahmen dieser Weiterentwicklung auch übliche Zusatzstoffe einsetzbar, wobei sich der angegebene Anteil der Kohlenstofffasern immer auf das Gesamtgewicht des Elektrodenabschnitts bezieht.

Gemäß einer diesbezüglich zweckmäßigen Weiterentwicklung liegt der Anteil der Kohlefasern zwischen 15 Gew.-% und 35 Gew.-%. Ein Kohlefaseranteil in diesem Bereich hat sich als ausreichend erwiesen, um die notwendige Leitfähigkeit bereitzustellen.

Vorteilhafterweise besteht das nichtleitfähige Material aus Polyphenylensulfid. Wie bereits im Zusammenhang mit dem durch den Kohlenstoffanteil halbleitfähig gemachten Elektrodenabschnitt ausgeführt wurde, weist Polyphenylensulfid einen Temperaturausdehnungskoeffizienten auf, der demjenigen vom Gießharz weitestgehend entspricht. Somit sind auch Spannungen zwischen der Halterung und dem Isolierkörper erfindungsgemäß vermieden.

Abweichend davon weist das nicht leitfähige Material eine Mischung aus Polyphenylensulfid und Glasfasern, auf. Die Glasfasern verstärken die Halterung, so dass eine erhöhte mechanische Festigkeit bereitgestellt ist. Auf diese Weise kann eine Zerstörung oder Verformung der Koppelelektrode zu Beispiel beim Herstellungsverfahren vermieden werden.

Zweckmäßigerweise weist der Elektrodenabschnitt eine aufgerauhte Oberfläche auf. Durch die aufgerauhte Oberfläche wird die Haftung des Elektrodenabschnittes in dem Isolierkörper verbessert. Damit wird eine ablösefreie Verbindung zwischen Elektrodenabschnitt und Isolierkörper gewährleistet und ein Auftreten von Entladungsprozessen verhindert.

Vorteilhafterweise weist die Halterung einen mit dem Elektrodenabschnitt verbundenen Haltering auf.

Bei einer diesbezüglich zweckmäßigen Weiterentwicklung ist der Haltering mit Abstellfüßen verbunden, deren freies Ende die Abstellmittel ausbilden.

Das erfindungsgemäße Bauteil verfügt über eine wie zuvor beschriebene Koppelelektrode und ist aufgrund der einfacheren Positionierung der Koppelelektrode einfacher und kostengünstiger herstellbar.

Zweckmäßigerweise ist das Bauteil eine Durchführung, mit deren Hilfe ein Hindurchführen von Leiterschnitten mit Hochspannungspotential durch eine beispielsweise mit Erdpotential beaufschlagte Wandung ermöglicht ist, ohne dass es zu Entladungsprozessen kommt.

Abweichend hiervon ist das Bauteil ein so genannter Stützer, dessen freie Enden einerseits mit Bauteilen auf Hochspannungspotential und andererseits mit Bauteilen auf Erdpotential verbunden sind.

Vorteilhafterweise ist die Koppelelektrode vollständig in den Isolierkörper eingebettet.

Weitere zweckmäßige Ausgestaltungen und Vorteile der Erfindung sind Gegenstand der nachfolgenden Beschreibungen von Ausführungsbeispielen unter Bezug auf die Figuren der Zeichnung, wobei gleiche Bezugszeichen auf gleichwirkende Bauteile verweisen und wobei
- Figur 1: eine perspektivische Ansicht eines Ausführungsbeispiels der erfindungsgemäßen Koppelelektrode,
- Figur 2: eine Querschnittsansicht eines Ausführungsbeispiels des erfindungsgemäßen Bauteils,
- Figur 3: eine vergrößerte Darstellung des Bauteils gemäß Figur 2 in einer Querschnittsansicht und
- Figur 4: ein weiteres Ausführungsbeispiel des erfindungsgemäßen Bauteils in einer Querschnittsansicht zeigen.

Figur 1 zeigt ein Ausführungsbeispiel der erfindungsgemäßen Koppelelektrode 1 in einer perspektivischen Darstellung. Die Koppelelektrode 1 weist einen ringförmigen Elektrodenabschnitt 2 sowie einen elektrisch mit diesem verbundenen Anschlussstift 3 als Anschlusselement auf, welcher bei dem in Figur 1 gezeigten Beispiel an der unteren Ringseite des Elektrodenabschnittes 2 befestigt ist und von dort aus nach außen ragt.

Die Koppelelektrode 1 weist weiterhin eine Halterung 4 auf, die an ihrer Befestigungsseite 5 fest mit dem Elektrodenabschnitt 2 verbunden ist. Hierzu weist die Halterung 4 einen mit dem Elektrodenabschnitt verklemmten Haltering 4a auf, an den drei identisch ausgebildete L-förmige Haltefüße 4b angeformt sind. Die längeren Schenkel der L-förmigen Haltefüße 4b der Halterung 4 sind als freie Enden ausgestaltet, so dass Abstellmittel 7 ausgebildet sind. Die drei freien Enden 7 definieren eine plane Abstellfläche, auf der die Koppelelektrode 1 sicher und stabil gelagert werden kann.

Der Elektrodenabschnitt 2 der Koppelelektrode 1 ist aus einem halbleitenden Kunststoff und in diesem Fall aus Polyphenylensulfid mit einem Kohlenstoffanteil von 30 Gew.% gefertigt. Die elektrisch nicht leitende Halterung 4 ist hingegen aus reinem Polyphenylensulfid hergestellt, das mit Glasfasern mechanisch verstärkt wurde.

Figur 2 und 3 zeigt ein Ausführungsbeispiel eines erfindungsgemäßen Bauteils 8 in einer Querschnittsansicht. Das hier gezeigte Bauteil 8 weist einen rotationssymmetrischen Isolierkörper 9 auf, der aus Gießharz besteht. Durch den Isolierkörper 9 erstreckt sich ein Leiterabschnitt 10 hindurch, der an seinen beiden freien Enden mit Befestigungsmitteln 11 und 12 ausgerüstet ist. Durch die Befestigungsmittel 11, 12 ist der Leiterabschnitt mit Hochspannungspotential führenden Leitern verbindbar, so dass im Betriebszustand der Leiterabschnitt 10 selbst auf einem Hochspannungspotential liegt.

Zur Befestigung des Bauteils 8, bei dem es sich hier um eine Durchführung handelt, in der Durchgangsöffnung eines auf Erdpotential liegenden Gehäuses dient ein Flansch 13, der sich mit seinem freien Ende 14 in den Isolierkörper 9 hinein erstreckt und dort mit einem elastischen Material 15 abgedichtet ist. Zum Messen des Potentials des Leiterabschnittes 10 ist die Koppelelektrode 1 mit ihrem Elektrodenabschnitt 2 konzentrisch um den Leiterabschnitt 10 angeordnet und ebenfalls in dem Isolierkörper 9 eingebettet. Dabei setzt die Halterung 4 mit ihren Abstellmitteln 7 auf dem Flansch 13 auf. Zum Abgriff des Potentials des Elektrodenabschnittes 2 an dem Anschlussstift 3 ist ein mit einer Anschlussleitung 14 verbundener Anschlussstecker 15 vorgesehen, wobei die Anschlussleitung 14 und bis auf sein den Anschlussstift 3 kontaktierendes Einführende auch der Anschlussstecker 15 von einem Isolierstoff flexibel umgeben sind. Der Anschlussstecker 15 ist durch Dichtmittel 16, die aus einem elastischen und nicht leitenden Material, wie beispielsweise Silikon oder Silikonkautschuk, gefertigt sind, gegenüber der Außenumgebung isoliert an dem Isolierkörper 9 gehalten. Durch Eindrücken des Anschlusssteckers 15 in eine in dem Isolierkörper 9 ausgebildete Aussparung 17 wird das Dichtmittel 16 in Rastnuten gepresst, die in der Aussparung 17 ausgebildet sind. Hierbei kommt es zum Verklemmen des Anschlusssteckers 15 in der Aussparung 17 durch die verrasteten Dichtmittel 16, so dass eine stabile und elektrisch dichte Halterung des Anschlusssteckers 15 bereitgestellt.

Figur 3 zeigt eine vergrößerte Darstellung der Anschlussleitung 14 mit dem Anschlussstecker 15 und den Dichtmitteln 16. In dieser Darstellung ist erkennbar, dass der Elektrodenabschnitt 2 auf einem äußeren Ringabschnitt 4a der Halterung 4 verklemmt ist. Der Anschlussstift 3 ist in dem gezeigten Ausführungsbeispiel nicht einstückig mit dem Elektrodenabschnitt 2 ausgebildet. Vielmehr ist der Anschlussstift 3 in einer Einpressöffnung des Elektrodenabschnittes 2 positioniert und mit diesem verklemmt. Die Dichtmittel 16 sind in dem gezeigten Ausführungsbeispiel als ein einziges elastisches Silikonelement realisiert.

Es kann im Rahmen der Erfindung auch zweckmäßig sein, den Anschlussstecker 15 bereits vor dem Einführen auf den Anschlussstift 3 außen mit einem Schrumpfschlauch zu überziehen. Auf diese Weise wir im Zusammenwirken mit den Dichtmitteln 16 die Dichtigkeit erhöht. Es sei auch darauf hingewiesen, dass die Dichtmittel 16 sich nicht nur innerhalb der Aussparung 17 erstrecken können, sondern sich auch aus dieser heraus geführt sein können.

Figur 4 zeigt ein weiteres Ausführungsbeispiel eines Bauteils gemäß der Erfindung, wobei es sich hier um eine so genannte Stützisolierung 18 oder mit anderen Worten um einen Stützer handelt. Die Stützisolierung 18 weist wieder einen Leiterabschnitt 19 auf, der sich jedoch nicht gänzlich durch den Isolierkörper 9 der Stützisolierung 18 hindurch erstreckt, sondern ein freies Ende aufweist, das vollständig in den Isolierkörper 9 eingebettet ist. Der Leiterabschnitt 19 weist wieder Befestigungsmittel 11 zum Befestigen eines nicht gezeigten Leiters mit Hochspannungspotential auf. An dem den Befestigungsmitteln 11 gegenüberliegenden Ende der Stützisolierung 18 bildet diese eine Abstellfläche aus, an der die Stützisolierung 18 an einer auf Erdpotential liegenden Oberfläche befestigbar ist. Ausladende Schirme 20 dienen zur Erhöhung des Kriechweges entlang der Außenoberfläche der Stützisolierung. Weiterhin ist erkennbar, dass in den Isolierkörper 9 die erfindungsgemäße Koppelelektrode 1 eingebettet ist. Das mit dem Elektrodenabschnitt 2 fest und elektrisch leitend verbundene Anschlusselement 3 ist in dem gezeigten Ausführungsbeispiel nicht stiftförmig ausgebildet, sondern in einem 90°-Winkel gebogen, wobei es mit seinem freien Ende in eine Aussparung 21 des Isolierkörpers 9 hineinragt.

Das Einführende des Anschlusssteckers 15 ist an die Tiefe der Aussparung 21 angepasst, so dass ein gesicherter Abgriff des Potentials des Elektrodenabschnittes 2 auch bei dieser Ausführungsform des Bauteils 18 ermöglicht ist. Wieder dient ein verrastbares Dichtmittel 16 zur sicheren Befestigung des Anschlusssteckers 15 an dem Isolierkörper 9 sowie zur elektrischen Abdichtung des Anschlusssteckers 15 und zum verhindern des Eintritts von Feuchtigkeit in die Aussparung 21.

## Patentansprüche

1. Koppelelektrode (1) zum kapazitiven Spannungsabgriff innerhalb eines Isolierkörpers (9) eines Bauteils (8,18), das wenigstens einen in den Isolierkörper (9) eingebetteten mit Hochspannungspotential beaufschlagbaren Leiterabschnitt (10, 19) aufweist, mit einem aus einem halbleitenden Kunststoff bestehenden Elektrodenabschnitt (2) und einem mit dem Elektrodenabschnitt (2) elektrisch verbundenen Anschlusselement (3), das aus dem Isolierkörper (9) herausführbar ausgestaltet ist,
**gekennzeichnet durch**
eine aus einem nicht leitfähigem Material bestehende Halterung (4), die mit dem Elektrodenabschnitt (2) verbunden ist und die Abstellmittel (7) aufweist, mit denen eine isolierte Lagerung des Elektrodenabschnittes (2) ermöglicht ist, und dass die Halterung (4) einen mit dem Elektrodenabschnitt (2) verbundenen Haltering (4a) aufweist.

2. Koppelelektrode (1) gemäß Anspruch 1,
**gekennzeichnet durch**
einen mit einem Leiter (14) verbundenen Anschlussstecker (15), der auf das Anschlusselement (3) aufschiebbar ist.

3. Koppelelektrode (1) nach Anspruch 2,
**gekennzeichnet durch**
Dichtmittel (16), die zum Halten des Anschlusssteckers (15) in dem Isolierkörper (9) eingerichtet sind.

4. Koppelelektrode (1) nach Anspruch 3,
**dadurch gekennzeichnet, dass**
die Dichtmittel (16) aus einem Elastomer bestehen.

5. Koppelelektrode (1) nach Anspruch 3 oder 4,
**dadurch gekennzeichnet, dass**
die Dichtmittel (16) in dem Isolierkörper (9,19) verrastbar sind.

6. Koppelelektrode (1) nach einem der vorhergehenden Ansprüche,
**dadurch gekennzeichnet, dass**
das halbleitfähige Material Polyphenylensulfid und Kohlefasern enthält.

7. Koppelelektrode (1) nach Anspruch 6,
**dadurch gekennzeichnet, dass**
der Anteil der Kohlefasern zwischen 15 Gew.-% und 35 Gew.% bezogen auf das Gesamtgewicht des halbleitfähigen Materials beträgt.

8. Koppelelektrode (1) nach einem der vorhergehenden Ansprüche,
**dadurch gekennzeichnet, dass**
das nicht leitfähige Material aus Polyphenylensulfid besteht.

9. Koppelelektrode (1) nach einem der Ansprüche 1 bis 7,
**dadurch gekennzeichnet, dass**
das nicht leitfähige Material eine Mischung aus Polyphenylensulfid und Gasfasern enthält.

10. Koppelelektrode (1) nach einem der vorhergehenden Ansprüche,
**dadurch gekennzeichnet, dass**
der Elektrodenabschnitt (2) eine aufgeraute Oberfläche aufweist.

11. Koppelelektrode (1) nach Anspruch 1,
**dadurch gekennzeichnet, dass**
der Haltering (4a) mit Abstellfüßen (4b) verbunden ist, deren freies Ende die Abstellmittel (7) ausbilden.

12. Bauteil (8, 18) mit wenigstens einem mit Hochspannungspotential beaufschlagbaren Leiterabschnitt (10,19) und einem aus Isolierstoff gefertigten Isolierkörper (9), in dem jeder Leiterabschnitt (10,19) eingebettet ist,
**gekennzeichnet durch**
eine Koppelelektrode (1) gemäß einem der vorhergehenden Ansprüche.

13. Bauteil (8, 18) gemäß Anspruch 12,
**dadurch gekennzeichnet, dass**
die Koppelelektrode (1) vollständig in den Isolierkörper (9) eingebettet ist.

14. Bauteil (8, 18) nach Anspruch 12 oder 13,
**dadurch gekennzeichnet, dass**
in dem Isolierkörper (9) Rastnuten zum Verrasten von Dichtmitteln vorgesehen sind.

## Claims

1. Coupling electrode (1) for capacitive voltage tapping within an insulating body (9) of a component (8, 18) which has at least one conductor section (10, 19) which is embedded in the insulating body (9) and to which a high-voltage potential can be applied, having an electrode section (2) which is composed of a semiconductive plastic, and having a connecting element (3) which is electrically connected to the electrode section (2) and is designed such that it can be passed out of the insulating body (9),
**characterized by**
a holder (4) which is composed of a non-conductive material, is connected to the electrode section (2) and has the positioning means (7), which allow isolated mounting of the electrode section (2), and
in that the holder (4) has a holding ring (4a) which is connected to the electrode section (2).

2. Coupling electrode (1) according to Claim 1,
**characterized by**
a connecting plug (15) which is connected to a conductor (14) and can be pushed onto the connecting element (3).

3. Coupling electrode (1) according to Claim 2,
**characterized by**
sealing means (16), which are designed to hold the connecting plug (15) in the insulating body (9).

4. Coupling electrode (1) according to Claim 3,
**characterized in that**
the sealing means (16) are composed of an elastomer.

5. Coupling electrode (1) according to Claim 3 or 4, ch
aracterized in that
the sealing means (16) can be latched in the insulating body (9, 19).

6. Coupling electrode (1) according to one of the preceding claims,
**characterized in that**
the semiconductive material contains polyphenylene sulfide and carbon fibres.

7. Coupling electrode (1) according to Claim 6,
**characterized in that**
the proportion of the carbon fibers is between 15% by weight and 35% by weight of the total weight of the semiconductive material.

8. Coupling electrode (1) according to one of the preceding claims,
**characterized in that**
the non-conductive material is composed of polyphenylene sulfide.

9. Coupling electrode (1) according to one of Claims 1 to 7,
**characterized in that**
the non-conductive material contains a mixture of polyphenylene sulfide and glass fibers.

10. Coupling electrode (1) according to one of the preceding claims,
**characterized in that**
the electrode section (2) has a roughened surface.

11. Coupling electrode (1) according to Claim 1,
**characterized in that**
the holding ring (4a) is connected to positioning feet (4b) whose free ends form the positioning means (7).

12. Component (8, 18) having at least one conductor section (10, 19) to which a high-voltage potential can be applied and having an insulating body (9) which is made of insulating material and in which each conductor section (10, 19) is embedded,
**characterized by**
a coupling electrode (1) according to one of the preceding Claims.

13. Component (8, 18) according to Claim 12,
**characterized in that**
the coupling electrode (1) is completely embedded in the insulating body (9).

14. Component (8, 18) according to Claim 12 or 13,
**characterized in that**
latching grooves for latching of sealing means are provided in the insulating body (9).

## Revendications

1. Electrode ( 1 ) de couplage permettant une prise de tension capacitive à l'intérieur d'un corps ( 9 ) isolant d'une pièce ( 8, 18 ), qui a au moins une partie ( 10, 19 ) conductrice incorporée dans le corps ( 9 ) isolant et à laquelle peut être appliqué un potentiel de haute tension, comprenant une partie ( 2 ) d'électrode en une matière plastique semiconductrice et un élément ( 3 ) de connexion, relié électriquement à la partie ( 2 ) d'électrode et conformé de manière à pouvoir être sorti du corps ( 9 ) isolant,
**caractérisé par**
une fixation ( 4 ) en un matériau non conducteur, qui est reliée à la partie ( 2 ) d'électrode et qui a des moyens ( 7 ) d'arrêt par lesquels un montage isolé de la partie ( 2 ) d'électrode est rendu possible, et en ce que la fixation ( 4 ) a une bague ( 4a ) de fixation reliée à la partie ( 2 ) d'électrode.

2. Electrode ( 1 ) de couplage suivant la revendication 1,
**caractérisée par**
un connecteur ( 15 ) qui est relié au conducteur ( 4 ) et qui peut coulisser sur l'élément ( 3 ) de connexion.

3. Electrode ( 1 ) de couplage suivant la revendication 2,
**caractérisée par**
des moyens ( 16 ) d'étanchéité qui sont conçus pour maintenir le connecteur ( 15 ) dans le corps ( 9 ) isolant.

4. Electrode ( 1 ) de couplage suivant la revendication 3,
**caractérisée en ce que**
les moyens ( 16 ) d'élasticité sont en un élastomère.

5. Electrode ( 1 ) de couplage suivant la revendication 3 ou 4,
**caractérisée en ce que**
les moyens ( 16 d'étanchéité peuvent être encliquetés dans le corps ( 9, 19 ) isolant.

6. Electrode ( 1 ) de couplage suivant l'une des revendications précédentes,
**caractérisée en ce que**
la matière semiconductrice contient du poly( sulfure de phénylène ) et des fibres de carbone.

7. Electrode ( 1 ) de couplage suivant la revendication 6,
**caractérisée en ce que**
la proportion des fibres de carbone représente entre 15 et 35 % du poids total de la matière semiconductrice.

8. Electrode ( 1 ) de couplage suivant l'une des revendications précédentes,
**caractérisée en ce que**
la matière non conductrice est en poly( sulfure de phénylène ).

9. Electrode ( 1 ) de couplage suivant l'une des revendications 1 à 7
**caractérisée en ce que**
la matière non conductrice contient un mélange de poly( sulfure de phénylène ) et de fibres de gaz.

10. Electrode ( 1 ) de couplage suivant l'une des revendications précédentes,
**caractérisée en ce que**
la partie ( 2 ) d'électrode a une surface rugueuse.

11. Electrode ( 1 ) de couplage suivant la revendication 1,
**caractérisée en ce que**
la bague ( 4a ) de fixation est reliée à des pieds ( 4b ) d'arrêt dont les extrémités libres forment les moyens ( 7 ) d'arrêt.

12. Pièce ( 8, 18 ) ayant au moins une partie ( 10, 19 ) conductrice, à laquelle peut être appliqué un potentiel de haute tension, et un corps ( 9 ) isolant en une matière isolante dans lequel chaque partie ( 10, 19 ) conductrice est incorporée,
**caractérisée par**
une électrode ( 1 ) de couplage suivant l'une des revendications précédentes.

13. Pièce ( 8, 18 ) suivant la revendication 12,
**caractérisée en ce que**
l'électrode ( 1 ) de couplage est incorporée complètement dans le corps ( 9 ) isolant.

14. Pièce ( 8, 18 ) suivant la revendication 12 ou 13,
**caractérisée en ce que**
il est prévu dans le corps ( 9 ) isolant des rainures d'encliquetage pour l'encliquetage de moyens d'étanchéité.
